# EUROPÄISCHE PATENTSCHRIFT

(11) **EP 0 032 959 B1**
(45) Veröffentlichungstag und Bekanntmachung des Hinweises auf die Patenterteilung: **28.03.1984**
(21) Anmeldenummer: 80100241.1
(22) Anmeldetag: 18.01.1980
(51) Int. Cl.: E01D 21/04, E01D 21/02

(54) **Verfahren und Lehrgerüstaufbau zur Herstellung von Spannbetonbrücken**
Method and falsework for constructing bridges of prestressed concrete
Procédé et faux-oeuvre pour la construction de ponts en béton précontraint

(43) Veröffentlichungstag der Anmeldung: 05.08.1981
(73) Patentinhaber: Emil Steidle GmbH. & Co., D-7480 Sigmaringen (DE)
(72) Erfinder: Schweer, Rainer, Dipl.-Ing., D-7480 Sigmaringen (DE); Steidle-Sailer, Manfred, Dipl.-Ing., D-7480 Sigmaringen (DE)
(74) Vertreter: Wallach, Curt, Dipl.-Ing.

## Beschreibung

Die Erfindung bezieht sich auf ein Verfahren zur abschnittsweisen Herstellung von Spannbetonbrükken, bei welchem ausgehend von einem Brückenende die Brückenabschnitte nacheinander unter Verwendung einer von einem vorfahrbaren Lehrgerüst getragenen Schalung hergestellt werden, indem die einzelnen Brückenabschnitte an Ort auf der auf dem Lehrgerüst ruhenden Schalung armiert und betoniert werden und nach Fertigstellung eines Abschnitts das Lehrgerüst samt der auf ihm abgestützten Schalung abgesenkt und um die Länge eines Brückenabschnitts auf einer in Brückenlängsrichtung verlaufenden Verschiebebahn verfahren wird, wobei jeweils die Teile von Lehrgerüst bzw. Schalung, deren Fahrweg den Bereich eines Stützpfeilers durchdringen würde, durch Ausfahren aus diesem Bereich herausgehalten werden, und wobei das Lehrgerüst nach Erreichen des jeweils nächsten Brückenabschnitts auf das Niveau des Brückenoberbaus angehoben wird, worauf ein an den zuletzt hergestellten Brückenabschnitt anschliessender Abschnitt armiert und betoniert wird.

Ein solches, den Oberbegriff des Patentanspruchs 1 bildendes Verfahren ist aus einem Artikel von Ing. (grad.) Michael Schale in «Hoch- und Tiefbau» 11/71, Seite 68 bis 72 bekannt. Nach diesem bekannten Verfahren wird das Vorfahr-Lehrgerüst vor dem Verfahren in mehrere getrennte und voneinander unabhängige Vorfahreinheiten unterteilt, die einzeln auf den unter den Vorfahrrahmen der einzelnen Vorfahreinheiten fest montierten Wälzwagen in den nächsten Bauabschnitt mittels Winden vorgefahren werden. Der Vorfahrabschnitt, der mit dem Brückenabschnitt identisch ist, erstreckt sich dabei jeweils von Stützpfeiler zu Stützpfeiler.

Durch ein solches System mit Vorfahrgerüsten lässt sich ein erheblicher Anteil der Lehrgerüst- und Schalungskosten an den Gesamtkosten eines Brükkenbauwerks senken und die Gesamtbauzeit kann verkürzt werden.

Der Erfindung liegt die Aufgabe zugrunde ein solches Verfahren weiter dadurch zu verbessern, dass zur Zeitersparnis das komplette Lehrgerüst vorgefahren wird und durch Verkürzung der jeweils herzustellenden Brückenabschnitte unter Einsparung von Kosten für das verkürzte Lehrgerüst ein fortschreitend schnellerer Vorbau erfolgen kann.

Gelöst wird die gestellte Aufgabe durch die im Kennzeichnungsteil des Patentanspruchs 1 angegebenen Merkmale.

Durch die Erfindung wird erreicht, dass jeweils kurze Brückenabschnitte hergestellt werden können, deren Länge kleiner ist als die Stützweite zwischen zwei Pfeilern. Dadurch ergibt sich eine öfter wiederkehrende Routinearbeit, die den schnelleren Vorbau gewährleistet.

Ermöglicht wird die Herstellung kurzer Brückenabschnitte durch die Hilfsstützen, auf denen die Brücke direkt aufruht, so dass sie verbleiben können bis die Vorspannung von Pfeiler zu Pfeiler vollendet ist.

Dadurch, dass das Lehrgerüst erfindungsgemäss schrittweise an den Pfeilern bzw. Hilfsstützen vorbeigeführt wird, braucht nur immer ein Teil des Lehrgerüstes im Bereich der Pfeiler oder Hilfsstützen geöffnet zu werden, während im übrigen der Zusammenhalt des Vorfahr-Lehrgerüstes erhalten bleibt, so dass sich keine Stabilisationsprobleme ergeben, die bei dem bekannten Verfahren auftreten konnten, wenn die einzelnen Vorfahreinheiten bei relativ geringer Breite eine grosse Höhe aufweisen.

Durch die Erfindung wird weiter erreicht, dass die Vorfahrzeiten kurz sind, so dass auch Eisenbahnanlagen in kurzen Zugpausen überbrückt werden können. Das Lehrgerüst kann kostengünstig kurz und leicht hergestellt werden, wobei alle Ausstattungen zur Arbeitserleichterung wirtschaftlich angewandt werden können. Weiter wird erreicht, dass das Vorhalten einer Winter- oder Schlechtwetterüberdachung im Bereich des ganzen Arbeitsabschnitts sehr leicht ist.

Ferner ist bei dem erfindungsgemässen Verfahren für die Vorschubbahn die Anwendung weniger Schienen im allgemeinen von nur zwei Schienen möglich, während im bekannten Falle für jede einzelne Vorfahreinheit wenigstens zwei Schienen erforderlich waren.

Die Schienen können dabei gemäss Patentanspruch 2 auf jenen Hilfsfundamenten angeordnet werden, die zwischen den Stützpfeilern für die Hilfsstützen errichtet werden.

Gemäss der Erfindung wird die gestellte Aufgabe weiter durch einen Lehrgerüstaufbau mit den Merkmalen des Kennzeichnungsteils des Anspruchs 3 erreicht.

Je nach dem Brückenquerschnitt und der Ausbildung mit einem, zwei oder mehreren Stützpfeilern nebeneinander quer zur Brückenlängserstreckung werden die Lehrgerüste so ausgebildet, dass die in dem Bereich der Stützpfeiler und Hilfsstützen hineinragenden Teile von Schalung und Lehrgerüst aus diesem Querschnitt durch Verschiebung und/oder Abklappung schrittweise herausgenommen werden können, wobei der feste Zusammenhalt des kompletten Lehrgerüstes immer erhalten bleibt. Zweckmässige Ausgestaltungen des Lehrgerüstaufbaus durch die die Verschiebung bzw. das Abklappen erfolgen kann, ergeben sich aus den Unteransprüchen 4 bis 8.

Nachstehend werden Ausführungsbeispiele der Erfindung an Hand der Zeichnung beschrieben. In der Zeichnung zeigen:
Fig. 1, 1 A eine schematische Seitenansicht eines im Bau befindlichen Brückenbauwerks, das nach dem erfindungsgemässen Taktverfahren abschnittsweise gemäss der zeichnerischen Darstellung von links nach rechts erstellt wird,
Fig. 1 B ein Detail der Figur 1 A,
Fig. 2 einen Schnitt nach der Linie 11-11 gemäss Fig. 1, welcher den zuletzt erstellten Brückenabschnitt mit seiner Schalung und einem diese Schalung tragenden Lehrgerüst erkennen lässt,
Fig. 3 eine der Figur 2 entsprechende Schnittansicht einer Schalung mit Lehrgerüst bei einem Brükkenaufbau mit zwei in Brückenquerrichtung nebeneinander angeordneten Pfeilern,
Fig. 4 eine den Figuren 2 und 3 entsprechende Schnittansicht einer Schalung mit Lehrgerüst für einen Brückenaufbau mit drei in Brückenquerrichtung nebeneinander angeordneten Pfeilern.

Fig. 1 zeigt einen im Bau befindlichen Teil einer Spannbetonbrücke, die nach Fertigstellung auf von Hauptfundamenten 10 getragenen Pfeilern 12 über Brückenlager 14 abgestützt ist. Die Brücke wird abschnittsweise im Taktverfahren mittels einer von einem Lehrgerüst 16 getragenen Schalung 17 an Ort und Stelle armiert und betoniert. Gemäss dem dargestellten Ausführungsbeispiel besteht der Brückenoberbau aus auf einem Pfeiler 12 aufliegenden Brükkenabschnitten 18 und dazwischen befindlichen Verbindungs-Brückenabschnitten 20. Sämtliche Abschnitte, die von der gleichen Schalung 17 gebildet sind, werden auf ein und dem selben Lehrgerüst gefertigt. Zum Aufbau der Brücke werden zwischen den Hauptfundamenten 10 Hilfsfundamente 22 im Boden errichtet, die gemäss den dargestellten Ausführungsbeispielen jeweils drei Fundamentblöcke 24, 26 und 28 aufweisen. Auf den Fundamentblökken 24 sind Hilfsstützen 30 abgestützt, die nach Fertigstellung eines Verbindungsbrückenabschnittes 20 diesen Abschnitt des Brückenoberbaues tragen, solange die Verbindung mit dem vom nächsten Brükkenpfeiler getragenen Brückenabschnitt nicht vollendet ist und eine ausreichende Vorspannung noch nicht aufgebracht ist. Die Fundamentblöcke 26 tragen unabhängig von einer im allgemeinen niedrigen Höhe über dem Erdreich eine durch Schienen 32 gebildete Verschiebebahn, die vorzugsweise wandernd, d.h. nur auf eine kurze Länge vor und hinter dem zu betonierenden Takt erstellt bzw. aufgebaut wird. Auf dieser Verschiebebahn ist das Lehrgerüst 16 fahrbar. Die Schienen 32 verlaufen in einem stets gleichen Abstand von der Unterkante des Brückenoberbaues, der horizontal aber auch mit Gefälle verlaufend ausgebildet sein kann oder auch gleiche oder unterschiedliche Krümmungsradien besitzen kann, in welch letzterem Falle die Schalung entsprechend abzuändern wäre.

Die Fundamentblöcke 28 tragen Gerüststützen 34, auf denen das Lehrgerüst 16 beim Betonieren des Brückenoberbaues zusätzlich abgestützt ist. Während des Verfahrens werden diese Gerüststützen 34 eingezogen. Das Lehrgerüst 16 ruht auf hydraulischen Pressstempeln 36, die im eingezogenen Zustand von Wälzwagen 38 getragen auf den Schienen 32 der Verschiebebahn ablaufen und gegenüber den die Schalung 17 abstützenden Querträgern 40 versteift sind.

Der freien Verschiebbarkeit des die Schalung tragenden Lehrgerüstes stehen jedoch die Hilfsstützen 30 und die Pfeiler 12 entgegen. Es müssen daher im Bereich der Hilfsstützen 30 und im Bereich der Pfeiler 12 besondere Vorkehrungen getroffen werden, damit die im Bereich der Stützen bzw. der Pfeiler liegenden Teile von Schalung bzw. Lehrgerüst aus dem Verschiebepfad entfernt werden. Dies geschieht, um den Gesamtzusammenhalt des Lehrgerüstes und der Schalung zu gewährleisten, schrittweise, und zwar wird jeweils der die Verschiebung behindernde Teil zwischen zwei Querträgern 40 mit diesen entfernt, -wodurch gewährleistet wird, dass durch die vor und hinter dem Pfeiler verbleibenden Querträger der starre Aufbau erhalten bleibt.

Die Erstellung des Brückenüberbaus erfolgt dann abschnittsweise an jener Stelle, wo der betreffende Brückenabschnitt auch nach Fertigstellung des Brükkenbauwerks zu liegen kommt. Um die von den Pfeilern 12 abgestützten Brückenabschnitte zu betonieren, muss die Schalung im Bereich der Brückenauflager 14 entfernt werden und die Schalung wird derart angebracht, dass die obere Platte der Brückenlager 14 einen Teil der Schalung bildet und mit dem verbleibenden Teil der Schalung fluchtet.

Die Figuren 2 bis 4 veranschaulichen verschiedene Möglichkeiten des Schalungs- und Lehrgerüstaufbaues für unterschiedliche Stützpfeilerausgestaltungen. Bei dem Ausführungsbeispiel nach Fig. 2 ist lediglich ein einziger mittlerer Stützpfeiler 12 (der gegebenenfalls auch aufgelöst konstruiert werden kann) vorhanden. Wie aus Figur 2 ersichtlich, können die Hydraulikpressstempel 36 an diesem Mittelpfeiler 12 auf den Schienen 32 frei vorbeifahren und es muss lediglich Sorge dafür getragen werden, dass der Mittelteil der Querträger 40 und die im Pfeilerbereich liegende Schalung entfernt wird. Dies geschieht nach dem Ausführungsbeispiel gemäss Fig. 2 dadurch, dass die Querträger 40 in diesem Bereich in zwei Abschnitte 41 u. 42 unterteilt sind, die in Pfeilrichtung jeweils nach aussen verschiebbar sind, wobei die Verschiebung über Spindeln, Hydraulikantriebe, Zahnstangenwinden od.dgl. erfolgen kann. Die mittlere Schalungsplatte 44, die im Bereich des Pfeilers 12 liegt, ist in Längsrichtung der Schalung in der Längsmittelachse unterteilt und weist ausserdem querverlaufende Teilungen auf, so dass die so gebildeten Abschnitte, wie durch die Pfeile 45 gekennzeichnet, nach unten geklappt werden können. In diesem umgeklappten Zustand kann das Lehrge₋ rüst um ein von den Querträgern 40 gebildetes Feld weiterverfahren werden, und es können dann die Teile der Schalplatte 44 wieder nach oben geklappt und die Querträgerabschnitte 41, 42 nach innen geschoben werden, so dass wiederum ein starrer Verbund gewährleistet ist. Dieser Vorgang wird schrittweise wiederholt, bis das gesamte Lehrgerüst am Pfeiler vorbeigefahren ist bzw. bis das Gerüst soweit verfahren ist, dass die Schalung mit ihrer Mitte über dem Pfeiler 12 steht.

In gleicher Weise kann an den Hilfsstützen 30 vorbeigefahren werden, die, wie aus Figur 2 ersichtlich, innerhalb des Pfeilerbereichs liegen, so dass im abgeklappten Zustand der Schalplatte 44 auch an diesen Stützen vorbeigefahren werden kann.

Bei dem Ausführungsbeispiel nach Figur 3 sind jeweils zwei Pfeiler 12a und 12b vorhanden, an denen das Lehrgerüst vorbeigefahren werden muss. Hier sind es die inneren Fundamentblöcke 26, auf denen die Laufschienen 32 montiert sind, auf welchen die Hydraulikpressstempel 36 abgestützt sind, oder im eingefahrenen Zustand über den Wälzwagen 38 etc. verfahren werden. Die Hilfsstützen 30 sind auf dem mittleren Fundamentblock 24 abgestützt und liegen im Bereich der Pfeiler 12a bzw. 12b, so dass sowohl an diesen Hilfsstützen als auch an den Pfeilern vorbeigefahren werden kann, wenn die entsprechenden, in diesem Bereich liegenden Teile entfernt sind. Bei diesem Ausführungsbeispiel werden die Querträgerabschnitte 41 bzw. 42 zum Zwecke des Überfahrens der Pfeiler jeweils nach innen verschoben,.um die Schalungsplatten 44 über den Pfeilern 12a und 12b freizugeben, die in der ersichtlichen Weise 45 nach innen geklappt werden können. Die Gerüststützen 34, die beim Verfahren eingezogen werden, sind hierbei auf den äusseren Fundamentblöcken 28 abgestützt.

Bei dem Ausführungsbeispiel nach Figur 4 sind vom Lehrgerüst bzw. der Schalung jeweils drei Pfeiler 12c, 12d, 12e zu überfahren. Zu diesem Zweck werden zwei Lehrgerüste 16 vorgesehen, die auf je zwei Schienen 32 eines äusseren bzw. mittleren Hilfsfundamentes ablaufen. Auch hier liegen die Hilfsstützen 30 wiederum im Bereich der Pfeiler und können somit durch die gleichen Vorkehrungen umfahren werden, wie die Pfeiler selbst. Wie bei den Ausführungsbeispielen nach Figur 2 und 3 sind auch hier die Querträger 40 abschnittsweise verschiebbar und die entsprechenden Schalungsplatten 46 sind aus dem Querschnittsbereich der Pfeiler bzw. Hilfsstützen herausschwenkbar.

Bei sämtlichen Ausführungsbeispielen gemäss Figur 2 bis 4 erfolgt der Zusammenhalt des Lehrgerüstes durch Längsträger 48, die über den Querträgern 40 unter der Schalung 17 in einem Querschnittsbereich angeordnet sind, der ausserhalb des Querschnittsbereichs der Pfeiler liegt. Diese Längsträger 48 sind starr mit den Hydraulikstützen verbunden, die ihrerseits miteinander und mit den Längs-und Querträgern in geeigneter Weise versteift sind. Gegenüber diesen Längsträgern 48 sind die Querträger 40 fest u. die Abschnitte 41 und 42 verschiebbar gelagert.

Bei Brücken gemäss Fig. 3, die zwei in Brückenquerrichtung nebeneinander angeordnete Pfeiler aufweisen, besteht das Lehrgerüst, wie ersichtlich, aus einem mittleren Lehrgerüstkörper, der auf Schienen 32 liegt, die auf zwei getrennten Fundamenten angeordnet sind und ausserdem sind zwei äussere Lehrgerüstkörper vorhanden, die durch die abkoppelbaren und nach innen verschiebbaren Querträger im Abstand von 1 m bis 3 m verbunden sind.

Die Aussenlehrgerüste besitzen senkrechte, verstrebte Stützen 34, die auf den Fundamentblöcken 28 ruhen und während des Verschiebevorganges eingezogen werden, wobei die Eigenlastdes Aussenlehrgerüstes nur von den auskragenden Querträgern getragen wird. Stattdessen könnten auswechselbare Strebstützen vorgesehen werden, die am zentralen Gerüstkörper angelenkt sind, wie dies in Fig. 3 durch die strichlierten Stützen 50 angedeutet ist.

Die auf dem zentralen Gerüstkörper und den Aussengerüstkörpern angeordnete Schalung für den Brückenüberbau ist zweckmässigerweise im Bereich der Seitenflächen des oder der Hauptträger leicht geneigt angeordnet, damit beim gemeinsamen Ablassen des Lehrgerüstes auch diese Seitenschalungen leicht vom Beton freikommen können. Falls bei bestimmten Anwendungszwecken eine angenähert vertikale Schalung gefordert wird, ist es zweckmässig, zum einfacheren Absenken der Schalung diese Seitenschalungen einzeln abziehbar oder abklappbar zu gestalten.

Bei Brücken mit drei oder mehreren in Brückenquerrichtung nebeneinander angeordneten Pfeilern sind zwei oder entsprechend mehrere zentrale Lehrgerüstkörper angeordnet, die jeweils auf einem von zwei Schienen 32 gebildeten Gleis ablaufen und seitlich wiederum mit Aussengerüsten verbunden sind, die aber auch abschnittsweise getrennt werden können.

## Patentansprüche

1. Verfahren zur abschnittsweisen Herstellung von Spannbetonbrücken, bei welchem ausgehend von einem Brückenende die Brückenabschnitte nacheinander unter Verwendung einer von einem vorfahrbaren Lehrgerüst getragenen Schalung hergestellt werden, indem die einzelnen Brückenabschnitte (18, 20) an Ort auf der auf dem Lehrgerüst (16) ruhenden Schalung (17) armiert und betoniert werden und nach Fertigstellung eines Abschnitts das Lehrgerüst samt der auf ihm abgestützten Schalung abgesenkt und um die Länge eines Brückenabschnitts auf einer in Brückenlängsrichtung verlaufenden Verschiebebahn (32) verfahren wird, wobei jeweils die Teile von Lehrgerüst bzw. Schalung, deren Fahrweg den Bereich eines Stützpfeilers (12) durchdringen würde, durch Ausfahren aus diesem Bereich herausgehalten werden und wobei das Lehrgerüst nach Erreichen des jeweils nächsten Brückenabschnitts auf das Niveau des Brückenüberbaus angehoben wird, worauf ein an den zuletzt hergestellten Brückenabschnitt anschliessender Abschnitt armiert und betoniert wird, dadurch gekennzeichnet, dass jeweils Brückenabschnitte (18, 20) mit einer Länge hergestellt werden, die 1/2, 1/3 oder 1/4 der Stützweite der Brücke zwischen zwei Pfeilern (12) ist, wobei die als Ganzes zwischen zwei Pfeilern liegenden Brückenabschnitte (20) direkt durch Hilfsstützen (30) abgestützt werden, die so lange stehen bleiben, bis die Vorspannung von Pfeiler zu Pfeiler vollendet ist, dass das Lehrgerüst auf einer am Boden aufgebauten Verschiebebahn (32) schrittweise über jeden Abschnitt verschoben wird, und dass die Lehrgerüst- bzw. Schalungsteile, deren Fahrweg den Bereich eines Stützpfeilers (12) oder einer Hilfsstütze (30) durchdringen würde, durch Verschieben und/oder Herausklappen jeweils nur auf der Länge eines Vorfahrschrittes entfernt und nach dem nächsten Vorfahrschritt wieder eingefahren werden, wobei die nicht ausgefahrenen Teile das Lehrgerüst ständig mitsamt seinen seitlich ausladenden Abschnitten als verschiebbare Baueinheit zusammenhalten.

2. Verfahren nach Anspruch 1, dadurch gekennzeichnet, dass in Brückenlängsrichtung zwischen den Hauptfundamenten (10) der Brückenpfeiler (12) Hilfsfundamente (22) angeordnet werden, auf denen ausserhalb des Bereichs der Pfeiler die beiden Schienen der Verschiebebahn (32) verlegt werden und auf denen innerhalb des Bereiches der Pfeiler die Hilfsstützen (30) für die Brückenabschnitte (20) errichtet werden, die zwischen den pfeilergestützten Brükkenabschnitten (18) liegen.

3. Verschiebbarer Lehrgerüstaufbau zur Durchführung des Verfahrens nach Anspruch 1 oder 2, getragen von hydraulisch ausfahrbaren Pressstempeln (36), dadurch gekennzeichnet, dass es Längsträger (48) aufweist, die neben dem oder den Brückenhauptträgern unter der Schalung (17) der Fahrbahnplatte und/oder der Gehwegauskragung angeordnet sind, und dass verschiebbare und/oder abklappbare Querträger (40) des Lehrgerüstes hängend unter den Längsträgern (48) derart angeordnet sind, dass sie beim Vorfahren des Lehrgerüstes aus den Pfeiler-und Hilfspfeilerbereichen lokal ausfahrbar sind.

4. Lehrgerüstaufbau nach Anspruch 3, dadurch gekennzeichnet, dass für Brücken mit zwei in Brükkenquerrichtung nebeneinander angeordneten Pfeilern das Lehrgerüst aus einem inneren Lehrgerüstkörper und zwei Aussengerüstteilen je mit Längsträgern (48) besteht, die in jedem Baustadium - auch beim Vorschub - durch einige der verschiebbaren oder abklappbaren Querträger (40) mit dem zentralen Lehrgerüstkörper verbunden bleiben (Fig. 3).

5. Lehrgerüstaufbau nach Anspruch 3, dadurch gekennzeichnet, dass bei Brücken mit drei oder mehreren in Brückenquerrichtung nebeneinander angeordneten Pfeilern zwei oder mehrere innere Lehrgerüstkörper mit jeweils zwei Aussenlehrgerüstteilen angeordnet sind, die in jedem Baustadium - auch beim Vorschub - durch einige der verschiebbaren oder abklappbaren Querträger (40) mit den inneren Lehrgerüstkörpern verbunden bleiben (Fig. 4).

6. Lehrgerüstaufbau nach Anspruch 3, dadurch gekennzeichnet, dass bei Brücken mit mittlerem Hauptträger und mittig angeordneten Pfeilern jeweils zwei äussere Lehrgerüstteile mit Längsträgern vorgesehen sind, die in jedem Baustadium - auch beim Vorschub - durch einige der verschiebbaren oder abklappbaren Querträger (40) mit dem zentralen Lehrgerüstkörper verbunden bleiben (Fig. 2).

7. Lehrgerüstaufbau nach den Ansprüchen 4 oder 5, dadurch gekennzeichnet, dass die Aussengerüstteile verstrebte Gerüststützen (34) aufweisen, die auf Fundamentblöcken (28) der Hilfsfundamente (22) abstützbar und für den Verschiebevorgang einfahrbar sind.

8. Lehrgerüstaufbau nach den Ansprüchen 4 oder 5, dadurch gekennzeichnet, dass der gesamte Lehrgerüstaufbau mit nur je zwei Laufaggregaten auf je einer der beiden Schienen der Vorschubbahn (32) abgestützt ist, und dass die Aussenlehrgerüstteile über am bzw. an den inneren Gerüstkörper(n) angelenkte Stützen (50) abgestützt sind (Fig. 3).

## Revendications

1. Procédé de construction par tronçons de ponts en béton précontraint selon lequel, partant d'une extrémité du pont, on construit successivement les tronçons de pont en utilisant un coffrage porté par un cintre de bétonnage avançant, les différents tronçons de pont (18, 20) étant armés et bétonnés sur place, sur le coffrage (17) reposant sur le cintre de bétonnage (16) et, après l'achèvement d'un tronçon, le cintre de bétonnage étant abaissé avec le coffrage prenant appui sur lui et étant déplacé de la longueur d'un tronçon de pont sur une voie d'avancement (32) qui suit le sens longitudinal du pont, les éléments ou parties du cintre de bétonnage et de coffrage dont le trajet de déplacement passerait par la zone d'une pile (12) étant déplacés vers l'extérieur de cette zone par roulement et le cintre de bétonnage, après que le tronçon de pont suivant a été atteint, étant soulevé jusqu'au niveau du tablier du pont, après quoi un tronçon de pont faisant suite au tronçon ayant été construit en dernier lieu est armé et bétonné, caractérisé en ce que l'on construit des tronçons de pont ( 18, 20) d'une longueur qui est égale à 1/2, 1/3 ou 1/4 de la portée du pont entre deux piles (12), les tronçons de pont (20) qui se situent comme un tout entre deux piles de pont étant soutenus directement par des étais auxiliaires (30), qui sont maintenus jusqu'à ce que la précontrainte d'une pile de pont à une autre soit achevée, en ce que le cintre de bétonnage est déplacé pas à pas de chaque tronçon sur une voie de déplacement (32) montée sur le sol, et en ce que les éléments ou parties de cintre de bétonnage et de coffrage dont le trajet de déplacement passerait par la zone d'une pile de pont (12) ou d'un étai auxiliaire (30) ne sont enlevés par déplacement et/ou par rabattement que sur la longueur d'un pas d'avancement et sont ramenés pour le pas d'avancement suivant, les éléments ou parties n'ayant pas été écartés maintenant constamment le cintre de bétonnage avec ses parties faisant saillie latéralement en une unité de construction mobile.

2. Procédé suivant la revendication 1, caractérisé en ce que l'on pose, entre les fondations principales (10) des piles de pont (12), dans le sens longitudinal du pont, des fondations auxiliaires (22) sur lesquelles on pose, à l'extérieur de la zone des piles de pont, les deux rails de la voie d'avancement (32) et sur lesquelles on dresse, à l'intérieur de la zone des piles de pont, les étais auxiliaires (30) pour les tronçons de pont (20) qui se trouveront entre les tronçons de pont (18) soutenus par les piles de pont.

3. Montage de cintre de bétonnage mobile pour la mise en oeuvre du procédé suivant l'une ou l'autre des revendications 1 et 2, porté par des cylindres de pression (36) dont les pistons peuvent être dégagés hydrauliquement, caractérisé en ce qu'il comporte des poutres longitudinales (48) qui sont prévues à côté de la poutre principale ou des poutres principales du pont, en dessous du coffrage (17) de la plaque de chaussée et/ou de la partie en saillie de trottoir, et en ce que des poutres transversales (40) du cintre de bétonnage qui peuvent être déplacées et/ou être rabattues sont prévues suspendues en dessous des poutres longitudinales (48) de telle façon que, lors de l'avancement du cintre de bétonnage, elles puissent être localement sorties des zones des piles de pont et des étais auxiliaires.

4. Montage de cintre de bétonnage suivant la revendication 3, caractérisé en ce que, lorsqu'il s'agit de ponts qui comportent deux piles prévues l'une à côté de l'autre dans le sens transversal du pont, le cintre de bétonnage se compose d'un corps de cintre de bétonnage interne et de deux parties de cintre de bétonnage externes comprenant chacun des poutres longitudinales (48) qui, à chaque stade de la construction - même lors de l'avancement - restent assemblées au corps de cintre de bétonnage central par quelques-unes des poutres transversales (40) pouvant être déplacées ou pouvant être rabattues (figure 3).

5. Montage de cintre de bétonnage suivant la revendication 3, caractérisé en ce que, lorsqu'il s'agit de ponts qui comportent trois piles prévues l'une à côté de l'autre dans le sens transversal du pont, ou un plus grand nombre de telles piles, il est prévu deux ou plusieurs corps de cintre de bétonnage internes à chacun desquels sont adjointes deux parties de cintre de bétonnage externes qui, à chaque stade de la construction - même lors de l'avancement - restent assemblées aux corps de cintre de bétonnage internes par quelques-unes des poutres transversales (40) pouvant être déplacées ou pouvant être rabattues (figure 4).

6. Montage de cintre de bétonnage suivant la revendication 3, caractérisé en ce que, lorsqu'il s'agit de ponts qui comportent une poutre principale médiane et des piles de pont placées en position médiane, il est prévu deux parties de cintre de bétonnage externes comprenant des poutres longitudinales, parties de cintre de bétonnage qui, à chaque stade de la construction - même lors de l'avancement - restent assemblées au corps de cintre de bétonnage central par quelques-unes des poutres transversales (40) pouvant être déplacées ou pouvant être rabattues (figure 2).

7. Montage de cintre de bétonnage suivant l'une ou l'autre des revendications 4et 5, caractérisé en ce que les parties de cintre de bétonnage externes comportent des étais étançonnés (34) qui peuvent prendre appui sur les blocs de fondation (28) des fondations auxiliaires (22) et qui peuvent être rentrés pour l'opération d'avancement.

8. Montage de cintre de bétonnage suivant l'une ou l'autre des revendications 4et 5, caractérisé en ce qu'il ne prend appui, dans son ensemble, que par deux unités de roulement sur chacun des deux rails de la voie d'avancement (32) et en ce que les parties de cintre de bétonnage externes ne sont soutenues que par des jambes de force (50) articulées au corps de cintre de bétonnage interne ou aux corps de cintre de bétonnage internes (figure 3).

## Claims

1. A method for the section-wise construction of reinforced concrete bridges wherein, starting from one end of the bridge, the bridge sections are manufactured one after the other using shuttering carried by an advanceable scaffold, wherein the individual bridge sections (18, 20) are reinforced and concreted in position on the shuttering (17) which rests on the scaffold (16) and, after completion of a section, the scaffold together with the shuttering supported thereon is lowered and advanced by the length of a bridge section on a displacement track (32) extending in the longitudinal direction of the bridge, wherein, in each case, the parts of the scaffold and/or shuttering, the path of travel of which would pass through the region of a support pier (12), are kept out of this region by moving them, and wherein the scaffold is raised to the level of the bridge superstructure on reaching the next bridge section, whereupon a section adjoining the last constructed bridge section is reinforced and concreted, characterised in that, in each case, bridge sections (18, 20) are constructed with a length which amounts to 1/2, 1/3 or 1/4 of the span of the bridge between two piers (12), wherein the bridge sections (20) present as a whole between two piers are supported directly by auxiliary supports (30) which remain standing until the pre-stressing from pier to pier is completed; in that the scaffold is displaced stepwise over each section on a displacement track (32) assembled on the ground; and in that the scaffold parts and/or shuttering parts, the path of travel of which would pass through a support pier (12) or an auxiliary support (30), are in each case removed only forthe length of an advance step, by displacing them and/or pivoting them out of the way, and are reinserted after the next advance step, wherein the non-removed parts of the scaffold are always held together, together with its laterally extending projecting sections, as a displaceable constructional unit.

2. A method in accordance with claim 1, characterised in that auxiliary foundations are arranged in the longitudinal direction of the bridge between the main foundations (10) of the bridge piers (12), in that the two rails of the displacement track (32) are laid on the auxiliary foundations outside of the area of the piers; and in that the auxiliary supports (30) for the bridge sections (20) which lie between the pier- supported bridge sections (18) are erected on the auxiliary foundations inside the area of the piers.

3. A displaceable scaffold assembly for carrying outthe method of claims 1 and 2, carried by hydraulically extendable press rams (36), characterised in that the scaffold has longitudinal beams (48) which are arranged alongside the main bridge beam or beams beneath the shuttering (17) for the road deck and/or the cantilevered footpath; and in that displaceable and/or downwardly pivotable transverse beams (40) of the scaffold are hung beneath the longitudinal beams (48) in such a way that they can be locally moved out of the pier regions and the auxiliary pier regions as the scaffold is advanced.

4. A scaffold assembly in accordance with claims 3, characterised in that for bridges with two piers arranged alongside one another in the transverse direction of the bridge, the scaffold consists of an inner scaffold body and two outer scaffold parts, each with longitudinal beams (48) which, at each stage of construction (also during advance), remain connected with the central scaffold body by some of the displaceable or downwardly pivotable transverse beams (40) (Figure 3).

5. A scaffold assembly in accordance with claim 3, characterised in that with bridges with three or more piers arranged alongside one another in the transverse direction of the bridge, two or more inner scaffold bodies are provided, each with two outer scaffold parts which, at each stage of construction (also during advance), remain connected with the inner scaffold bodies by some of the displaceable or downwardly pivotable transverse beams (40) (Figure 4).

6. A scaffold assembly in accordance with claim 3, characterised in that, with bridges with central main beams and centrally arranged piers, two outer scaffold parts with longitudinal beams are provided which, at each stage of construction (also during advance), remain connected with the central scaffold body by some of the displaceable or downwardly pivotable transverse beams (40) (Figure 2).

7. A scaffold assembly in accordance with the claims 4 or 5, characterised in that the outer scaffold parts have braced scaffold supports (34) which can be supported on foundation blocks (28) of the auxiliary foundations (22) and which can be retracted for the displacement procedure.

8. A scaffold assembly in accordance with claims 4 and 5, characterised in that the total scaffold assembly is supported by only two carriage aggregates on each of the two rails of the advance track; and in that the outer scaffold parts are braced by supports (50) which are pivotably connected to the inner scaffold body or to the inner scaffold bodies (Figure 3).
